# FASCICULE DE BREVET EUROPEEN

(11) **EP 1 102 008 B1**
(45) Date de publication et mention de la délivrance du brevet: **26.05.2004**
(21) Numéro de dépôt: 99490037.1
(22) Date de dépôt: 17.11.1999
(51) Int. Cl.: F24B 1/188

(54) **Récupérateur de chaleur**
Wärmerekuperator
Heat recovery device

(43) Date de publication de la demande: 23.05.2001
(73) Titulaire: Tifon S.A, 59840 Perenchies (FR)
(72) Inventeur: Descamps, Marc, 59130 Lambersart (FR)
(74) Mandataire: Hennion, Jean-Claude

(56) Documents cités:
- AU-A- 3 611 178
- US-A- 3 635 211
- US-A- 4 078 542
- US-A- 4 122 825
- US-A- 4 515 147

## Description

L'invention se rapporte à un récupérateur de chaleur à circulation d'air disposé dans l'âtre d'une cheminée à foyer ouvert.

Les cheminées à foyer fermé récupèrent beaucoup plus de chaleur que celles à foyer ouvert mais n'ont pas le charme de ces dernières.

Pour augmenter l'efficacité de chauffe des cheminées à foyer ouvert, il est connu d'utiliser des récupérateurs de chaleur à circulation d'air posé sur la face inférieure horizontale du foyer.

Un tel récupérateur de chaleur comprend :
- une grille de foyer, constituée de tubes de forte section disposés parallèlement entre eux et reliés à au moins une conduite dite de transfert pour former un circuit, au travers duquel circuit de l'air est propulsé pour se réchauffer au contact des parois internes des tubes et
- un moyen pour prélever de l'air puis le forcer à circuler dans la grille avant de le réintroduire dans le local à chauffer.

Pour obtenir un bon rendement, il faut que la surface d'échange soit importante et, donc, plus la surface extérieure des tubes, en contact avec les braises et/ou les bûches, augmente, plus le récupérateur est efficace.

C'est ainsi que l'on préfère utiliser généralement des gros tubes de section carrée avec des intervalles entre les tubes importants de manière que les braises puissent s'accumuler dans l'espace délimité par les faces latérales des tubes et le plan d'appui sur lequel repose la grille.

Pour retenir les braises au niveau des tubes, la face inférieure des tubes est alors très proche du plan d'appui.

Il est connu (US-A-4.122.825) un récupérateur mettant en oeuvre des tubes ronds et sous lesquels se situe une simple grille fixée à demeure sous les tubes.

On obtient ainsi que la chaleur de ces braises chauffe latéralement les tubes.

Les cendres produites doivent être évacuées de temps en temps.

Se pose alors une difficulté car la grille très prôche du plan d'appui du récupérateur gêne l'élimination des cendres et les récupérateurs étant relativement lourds, entre quarante et soixante kilogrammes, il n'est pas aisé de les sortir du foyer pour procéder au nettoyage.

Pour faciliter le nettoyage, il est prévu un dispositif à levier qui permet de soulever momentanément un côté du récupérateur.

On connaît également du brevet US-4.078.542, un récupérateur mettant en oeuvre des tubes ronds sous lesquels se tient une simple grille pouvant coulisser dans une fente prévue au niveau du support du récupérateur.

Cela étant, il n'est pas possible de retirer la grille avec les cendres pour le nettoyage, les cendres étant nécessairement bloquées par les tubes ou par le support du récupérateur.

Cela rend l'accès plus facile mais, en tout hypothèse, n'a pas la fonctionnalité et l'aisance d'un bac à cendres.

L'invention a pour objet un récupérateur du type précité qui apporte notamment une solution au problème évoqué ci-avant.

A cet effet, l'invention a pour objet un récupérateur de chaleur comprenant :
- une grille de foyer constituée de tubes de forte section disposés parallèlement entre eux et reliés à au moins une conduite, dite de transfert, pour former un circuit, au travers duquel circuit, de l'air circule pour se réchauffer au contact des parois des tubes et
- un moyen pour prélever de l'air puis le forcer à circuler dans les tubes avant de le réintroduire dans le local à chauffer,
ce récupérateur étant caractérisé en ce que :
- d'une part, les tubes ont une section carrée ou rectangulaire et,
- d'autre part, la paroi retenant les braises est constituée par le fond d'au moins un panier.

L'invention sera bien comprise à l'aide de la description ci-après faite à titre d'exemple non limitatif en regard du dessin qui représente schématiquement :
- figure 1 : une coupe verticale du récupérateur,
- figure 2 : une coupe selon II-II de la figure 1.

En se reportant au dessin, on voit un récupérateur 1 de chaleur placé dans une cheminée à foyer ouvert.

Ce récupérateur repose sur la face 2 inférieure de la cheminée dite face d'appui et comprend :
- une grille 3 de foyer constituée de tubes 4 de forte section disposés parallèlement entre eux et reliés à au moins une conduite 5 dite de transfert pour former un circuit, au travers duquel circuit, de l'air circule pour se réchauffer au contact des parois des tubes et
- un moyen 6 pour prélever de l'air puis pour le forcer à circuler dan les tubes avant de le réintroduire dans le local à chauffer.

Le moyen 6 pour faire circuler de l'air comprend au moins une turbine qui, généralement, aspire l'air du local dans lequel se trouve le récupérateur et, après passage au travers des tubes, le pulse dans le même local ou dans au moins une autre pièce, via une ou plusieurs conduites, dites d'évacuation.

Ce récupérateur se caractérise en ce qu'il comprend en outre, entre les tubes 4, un panier 7 perforé dont le fond 7A de ce panier est situé sensiblement dans le plan inférieur des tubes 4, lequel panier retient les braises.

Par ailleurs, ce récupérateur comprend un bac 8 à cendres disposé sous le récupérateur qui, à cet effet, présente des moyens, tels des pieds 9 maintenant les tubes à une hauteur prédéterminée.

Au lieu que les paniers 7 soient formés de branches indépendantes les unes des autres, qui est une forme de réalisation possible, avantageusement, Ils sont solidaires les uns des autres et, de préférence, sont amovibles.

Le panier 7 comprend uniquement un fond 7A de forme rectangulaire préservant au moins un passage 10 ou interstice libre pour, d'une part, l'air et, d'autre part, une chute contrôlée des cendres.

La dimension de ce passage 10 est importante car trop grande ; ce passage ne permet pas de retenir la cendre.

Il est donc intéressant que le plan dans lequel s'étendent les fonds des paniers soit sensiblement le même que celui dans lequel s'étendent les faces inférieures des tubes carrés.

Ces paniers sont dépourvus d'au moins certaines de leurs parois latérales, notamment, de celles parallèles aux axes longitudinaux des tubes.

La présence de ces paniers réduit considérablement la chute des braises 11 dans le bac à cendres et ces dernières sont alors maintenues en contact avec les parois latérales des tubes le temps nécessaire pour qu'elles soient complêtement consumées et se désagrègent en morceaux suffisamment réduits pour passer par les perforations du panier et tomber dans le bac à cendres.

Les tubes sont de section carrée ou rectangulaire.

Après extinction du feu, il est facile de faire tomber les cendres dans le bac à cendres pour ensuite les éliminer.

Ces paniers seront pourvus d'un manche pour la manipulation.

On peut ainsi les engager ou les extraire depuis le dessus du récupérateur.

Pour confiner la chaleur, le récupérateur présente latéralement des joues 12 qui s'étendent sensiblement jusqu'au plan d'appui dudit récupérateur.

L'entrée 14 d'air froid, la sortie d'air réchauffé et la turbine sont logées dans un caisson 13 parallélipipédique dont une face 15 constitue partiellement la face dite avant du récupérateur, c'est à dire la face tournée vers le centre du local et l'autre partie de la face avant du récupérateur étant matérialisée par l'une dite frontale 16 des faces latérales du bac à cendres.

Entre le caisson 13 précité et la face 16 dite frontale du bac à cendres, est préservé un interstice 17 suffisamment grand pour que :
- l'air prélevé, pour être réchauffé, soit aspiré par la turbine dont l'entrée 14 se situe dans la paroi 18 inférieure du caisson et
- l'un des éléments, que sont le caisson et le bac à cendres, porte un déflecteur 19 canalisant l'air provenant de l'interstice 17 vers l'entrée 14 de la turbine.

C'est, de préférence, le caisson 13 qui porte ce déflecteur 19.

Sensiblement, au droit du bord inférieur du déflecteur 19, le bac à cendres présente une paroi 30 dite de séparation séparant le bac à cendres en deux parties 20, 21, l'une 20 arrière destinée à contenir des cendres et l'autre 21 dite avant servant de canalisation pour l'air destiné à être introduit dans les tubes, cette paroi de séparation évitant que les cendres tombent dans la partie avant et soient aspirées dans les tubes.

Avantageusement, dans la partie 20 arrière du bac à cendres, depuis sensiblement le bord 22 supérieur de la paroi de séparation et jusqu'à la paroi inférieure du bac à cendres, se loge un plan 23 incliné tendant à ramener les cendres vers l'arrière de manière à les concentrer sous la grille.

Le bac à cendres pourra être logé dans une cavité de la sôle de la cheminée, cavité ouverte bien entendu vers le haut et la partie frontale de la cheminée.

## Revendications

1. Récupérateur de chaleur à circulation d'air disposé dans l'âtre d'une cheminée à foyer ouvert comprenant :
- une grille (3) de foyer constituée de tubes (4) de forte section disposés parallèlement entre eux et reliés à au moins une conduite (5) dite de transfert pour former un circuit, au travers duquel circuit, de l'air circule pour se réchauffer au contact des parois des tubes (4),
- un moyen (6) pour prélever de l'air puis pour le forcer à circuler dans les tubes (4) avant de le réintroduire dans le local à chauffer, et
- située sensiblement dans le plan inférieur des tubes (4), une paroi retenant les braises,
ce récupérateur étant **CARACTERISE en ce que** :
- d'une part, les tubes (4) ont une section carrée ou rectangulaire et,
- d'autre part, la paroi retenant les braises est constituée par le fond (7A) d'au moins un panier (7) extractible depuis le dessus du récupérateur.

2. Récupérateur selon la revendication 1 **caractérisé en ce que** les paniers (7) sont solidaires les uns des autres.

3. Récupérateur selon la revendication 1 **caractérisé en ce que** les paniers (7) sont amovibles.

4. Récupérateur selon la revendication 1 **caractérisé en ce que** le panier (7) comprend uniquement un fond (7A) de forme rectangulaire préservant au moins un passage (10) ou interstice libre pour, d'une part, l'air et, d'autre part, une chute contrôlée des cendres.

5. Récupérateur selon la revendication 1 **caractérisé en ce qu'**il présente latéralement des joues (12) qui s'étendent sensiblement jusqu'au plan d'appui dudit récupérateur.

6. Récupérateur selon la revendication 1 **caractérisé en ce qu'**il comprend un bac (8) à cendres disposé sous le récupérateur qui, à cet effet, présente des moyens maintenant les tubes (4) a une hauteur prédéterminée.

7. Récupérateur selon la revendication 6, dont l'entrée (14) d'air froid, la sortie d'air réchauffé et la turbine sont logées dans un caisson (13) parallélipipédique dont une face (15) constitue partiellement la face dite avant du récupérateur et l'autre partie de la face avant du récupérateur étant matérialisée par l'une dite frontale (16) des faces latérales du bac à cendres, **caractérisé en ce qu'**entre le caisson (13) et la face (16) dite frontale du bac à cendres, est préservé un interstice (17) suffisamment grand pour que :
- l'air prélevé, pour être réchauffé, soit aspiré par la turbine dont l'entrée (14) se situe dans la paroi (18) inférieure du caisson et
- l'un des éléments, que sont le caisson et le bac à cendres, porte un déflecteur (19) canalisant l'air provenant de l'interstice (17) vers l'entrée (14) de la turbine.

8. Récupérateur selon la revendication 7 **caractérisé en ce que** c'est le caisson (13) qui porte ce déflecteur (19).

9. Récupérateur selon la revendication 7 ou 8 **caractérisé en ce qu'**au droit du déflecteur (19), le bac à cendres présente une paroi (30) dite de séparation séparant le bac à cendres en deux parties (20, 21), l'une (20) arrière destinée à contenir des cendres et l'autre (21) dite avant servant de canalisation pour l'air destiné à être introduit dans les tubes, cette paroi de séparation évitant que les cendres tombent dans la partie avant et soient aspirées dans les tubes.

10. Récupérateur selon la revendication 9 **caractérisé en ce que**, dans la partie (20) arrière du bac à cendres, depuis sensiblement le bord (22) supérieur de la paroi de séparation et jusqu'à la paroi inférieure du bac à cendres, se loge un plan (23) incliné tendant à ramener les cendres vers l'arrière de manière à les concentrer sous la grille.

## Patentansprüche

1. Umluft-Wärmerekuperator, der in der Feuerstelle eines offenen Kamins angeordnet ist und umfasst:
- einen Feuerstellen-Gitterrost (3), der besteht aus Rohren (4) mit großem Querschnitt, die parallel zueinander angeordnet und mit mindestens einer Transfer-Rohrleitung (5) verbunden sind unter Bildung eines Kreislaufs, durch den Luft zirkuliert, um sich im Kontakt mit den Wänden der Rohre (4) zu erwärmen,
- eine Einrichtung (6), um Luft zu entnehmen und sie dann in den Rohren (4) im Kreislauf zu führen, bevor sie in den zu erwärmenden Raum wieder eingeführt wird, und
- eine Wand zum Zurückhalten der Glut, die im Wesentlichen in der Ebene unterhalb der Rohre (4) angeordnet ist,
wobei der Rekuperator **dadurch gekennzeichnet ist, dass**
- einerseits die Rohre (4) einen quadratischen oder rechteckigen Querschnitt haben und
- andererseits die Wand, welche die Glut zurückhält, aus dem Boden (7A) mindestens eines nach oben aus dem Rekuperator herausnehmbaren Korbes (7) besteht.

2. Rekuperator nach Anspruch 1, **dadurch gekennzeichnet, dass** die Körbe (7) miteinander verbunden sind.

3. Rekuperator nach Anspruch 1, **dadurch gekennzeichnet, dass** die Körbe (7) herausnehmbar sind.

4. Rekuperator nach Anspruch 1, **dadurch gekennzeichnet, dass** der Korb (7) nur einen Boden (7A) mit rechteckiger Form umfasst, der mindestens einen Durchgang (10) oder freien Zwischenraum für die Luft einerseits und ein kontrolliertes Herabfallen der Asche andererseits aufweist.

5. Rekuperator nach Anspruch 1, **dadurch gekennzeichnet, dass** er Seitenteile (12) aufweist, die sich im Wesentlichen bis zur Auflagefläche des Rekuperators erstrecken.

6. Rekuperator nach Anspruch 1, **dadurch gekennzeichnet, dass** er einen Aschekasten (8) umfasst, der unterhalb des Rekuperators angeordnet ist, der zu diesem Zweck Einrichtungen aufweist, welche die Rohre (4) in einer vorgegebenen Höhe halten.

7. Rekuperator nach Anspruch 6, bei dem der Einlass (14) für kalte Luft, der Auslass für erwärmte Luft und die Turbine (das Gebläse) in einem parallelepipedischen Behälter (13) angeordnet sind, dessen eine Fläche (15) teilweise die Vorderseite des Rekuperators darstellt, wobei der andere Teil der Vorderseite des Rekuperators aus einem Frontalteil (16) der Seitenflächen des Aschekastens besteht, **dadurch gekennzeichnet, dass** zwischen dem Behälter (13) und der Frontalseite (16) des Aschekastens ein ausreichend großer Zwischenraum (17) vorgesehen ist, sodass
- die entnommene Luft, die erwärmt werden soll, von der Turbine angesaugt wird, deren Einlass (14) in der unteren Wand (18) des Behälters angeordnet ist, und
- eines der Elemente, bei denen es sich um den Behälter und den Aschekasten handelt, einen Deflektor (19) trägt, der die Luft, die aus dem Zwischenraum (17) kommt, in den Einlass (14) der Turbine lenkt.

8. Rekuperator nach Anspruch 7, **dadurch gekennzeichnet, dass** der Behälter (13) diesen Deflektor (19) trägt.

9. Rekuperator nach Anspruch 7 oder 8, **dadurch gekennzeichnet, dass** rechts von dem Deflektor (19) der Aschekasten eine Trennwand (30) aufweist, die den Aschekasten in zwei Abschnitte (20, 21) unterteilt, von denen der hintere Abschnitt (19) dazu dient, die Asche aufzunehmen, und der vordere Abschnitt (21) dazu dient, die Luft, die in die Rohre eingeführt werden soll, zu kanalisieren, wobei diese Trennwand vermeidet, dass die Asche in den vorderen Abschnitt fällt und in die Rohre angesaugt wird.

10. Rekuperator nach Anspruch 9, **dadurch gekennzeichnet, dass** in dem hinteren Abschnitt (20) des Aschekastens im Wesentlichen ab dem oberen Rand (22) der Trennwand bis zu der unteren Wand des Aschekastens eine schräge Fläche (23) vorgesehen ist, welche die Asche nach hinten so führt, dass sie sich unter dem Giterrost sammelt.

## Claims

1. Air circulation heat Recovery device arranged in the hearth of an open fireplace comprising:
- a hearth grate (3) made up of strong section tubes (4) arranged parallel to each other and connected to at least one duct (5), called the transfer duct, to form a circuit and air circulates through this circuit to heat up in contact with the walls of the tubes (4),
- a means (6) for taking the air and then forcing it to circulate in the tubes (4) before sending it back into the premises to be heated, and
- located more or less in the lower plane of the tubes (4), a wall retaining the embers, this Recovery device being **characterised in that**:
- on the one hand, the tubes (4) are square or rectangular in section and,
- on the other hand, the wall retaining the embers consists of the bottom (7A) of at least one basket (7) which can be extracted from the top of the Recovery device.

2. Recovery device according to Claim 1, **characterised in that** the baskets (7) are integral with one another.

3. Recovery device according to Claim 1, **characterised in that** the baskets (7) are removable.

4. Recovery device according to Claim 1, **characterised in that** the basket (7) comprises only a rectangular shaped bottom (7A) which preserves at least one passage (10) or free gap, on the one hand for air and, on the other hand, for controlled dropping of the ashes.

5. Recovery device according to Claim 1, **characterised in that** it has cheeks (12) at the side which extend more or less to a plane supporting the said Recovery device.

6. Recovery device according to Claim 1, **characterised in that** it includes an ash container (8) arranged under the Recovery device which, for this purpose, has means of keeping the tubes (4) at a predetermined height.

7. Recovery device according to Claim 6, in which the cold air inlet (14), the heated air outlet and the turbine are housed in a parallelopipedic box (13), one face (15) of which is partly what is called the front face of the Recovery device and the other part of the front face of the Recovery device taking the form of what is called a frontage (16) of the side faces of the ash container, **characterised in that**, between the box (13) and what is called the frontage face (16) of the ash container, a gap (17) is kept which is large enough so that:
- the air taken for reheating is sucked by the turbine, the inlet (14) of which is located in the lower wall (18) of the box, and
- one of the items, these being the box and the ash container, has a deflector (19) channelling the air originating from the gap (17) towards the turbine inlet (14).

8. Recovery device according to Claim 7, **characterised in that** it is the box (13) which carries this deflector (19).

9. Recovery device according to Claim 7 or 8, **characterised in that**, opposite to the deflector (19), the ash container has what is called a separating wall (30) which divides the ash container into two parts (20, 21), the rear one (20) designed to contain ashes and the other one (21), called the front one, being used for channelling the air intended to be introduced into the tubes, this separating wall preventing ash from falling into the front part and being sucked into the tubes.

10. Recovery device according to Claim 9, **characterised in that**, in the rear part (20) of the ash container, more or less from the top edge (22) of the separating wall and up to the bottom wall of the ash container, there is an inclined plane which tends to bring the ashes towards the rear so as to concentrate them under the grate.
